# EUROPÄISCHE PATENTANMELDUNG

(11) **EP 1 097 649 A1**
(43) Veröffentlichungstag der Anmeldung: **09.05.2001**
(21) Anmeldenummer: 99810999.5
(22) Anmeldetag: 02.11.1999
(51) Int. Cl.: A42B 3/14

(54) **Innenausstattung für einen Arbeitsschutzhelm**

(71) Anmelder: Artilux Herzig AG, 4410 Liestal (CH)
(72) Erfinder: Herzig, Kurt, 4410 Liestal (CH)
(74) Vertreter: Ullrich, Gerhard, Dr.

(57) **Zusammenfassung**

Die Innenausstattung des Arbeitsschutzhelms, welche innerlich der äusseren Helmschale (**1**) angeordnet ist, besteht aus einem Kopfband (**3**), eventuell einem Schweissband, und dem Tragband (**7**). Das Charakteristische ist, dass an den Endstücken (**80**), welche an den Bandabschnitten (**70**) des Tragbandes (**7**) sitzen, ein zur Innenseite gewandtes nasenförmiges Fixierorgan (**81**) vorhanden ist und sich vom Kopfband (**3**) Laschen (**60**) erstrecken, die ein zum Fixierorgan (**81**) komplementäres schlitzförmiges Verbindungselement (**61**) aufweisen, wodurch sich die Laschen (**60**) lösbar unmittelbar an den Endstücken (**80**) anhängen lassen. Die besonderen Vorteile der erfindungsgemässen Innenausstattung liegen in der entscheidend verbesserten Benutzerfreundlichkeit, insbesondere beim Einstellen auf die individuelle Kopfanatomie sowie in der Ermöglichung einer effizienteren Serienproduktion.

## Beschreibung

### Anwendungsgebiet der Erfindung

Die vorliegende Erfindung bezieht sich auf die Innenausstattung eines Arbeitsschutzhelms, welche sich innerlich der äusseren Helmschale befindet. Die Helmschale besteht je nach Fabrikat und genormtem Verwendungszweck aus thermo- oder duroplastischem Spezialkunststoff. Die Innenausstattung setzt sich typischerweise aus einem Kopfband, eventuell einem Schweissband und dem Tragband zusammen. Das Kopfband umgibt den Schädel des Trägers umfangsseitig in der Horizontalebene mit seiner in der Weite verstellbaren Nackenpartie, welche über die beiden Seitenpartien in die Stirnpartie übergeht. Zur Verbesserung des Tragkomforts kann das Kopfband anteilig von einem Schweissband umgeben sein. Das Tragband erstreckt sich sternförmig über die Schädeldecke und ist mit seinen Endstücken in intern in der Helmschale vorgesehenen Steckaufnahmen einsteckbar. Kopf- und Tragband, die zusammen die Innenausstattung des Schutzhelms bilden, sind miteinander verbunden. Die hiesige Erfindung befasst sich speziell mit der Gestaltung von Kopf- und Tragband, mit der Verbindung zwischen beiden Bändern sowie mit der Befestigung der Endstücken des Tragbandes an der Helmschale.

### Stand der Technik gemäss Figur 1

Der Katalog "Arbeitsschutz - Sicherheit 1999, 2000, 2001" der ASSI-Arbeitsschutz GmbH & Co. KG, Berlin, enthält auf Seite 6, oben, eine Zeichnung mit dem herkömmlichen Aufbau der Innenausstattung eines Schutzhelms. Eine herkömmliche Innenausstattung eines Arbeitsschutzhelms ist einer äusseren Helmschale **1** angeordnet und bestehend zunächst aus einem flexiblen Kopfband **3**, welches dazu bestimmt ist, den Schädel des Trägers umfangsseitig in der Horizontalebene zu umgeben. Das Kopfband **3** ist zumeist einteilig, kann partiell von einem Schweissband **34** eingekleidet sein und setzt sich aus einer Nackenpartie **30**, die vorzugsweise durch Überlappen seiner freien Enden in der Weite verstellbar ist, je einer sich symmetrisch beidseits an die Nackenpartie **30** anschliessenden Seitenpartie **40** und einer an diese anschliessenden, der Nackenpartie **30** diametral gegenüber liegenden, Stirnpartie **50** zusammen. Ferner gehört zur Innenausstattung eines flexibles, sternförmiges Tragband **7**, welches dazu bestimmt ist, die Schädeldecke des Trägers zu überspannen. Das Tragband **7** besteht aus Bandabschnitten **70**), welche an ihren freien Enden jeweils Endstücke **80** aufweisen. Die Endstücken **80** sind in an der Innenseite **10** der Helmschale **1** vorgesehenen Steckaufnahmen **20** klemmend einsteckbar. Das Kopfband **3** ist punktuell am Tragband **7**, im Bereich der Endstücken **80**, befestigt.

Diese Konstruktion hat wesentliche Unvollkommenheiten, nämlich:
- Die Verbindung zwischen den Endstücken und dem Bandabschnitt wird durch Umnähen mit einer Schlaufe realisiert. Dies ist recht arbeitsaufwendig und läuft daher einer kosteneffizienten Serienfertigung entgegen.
- Zur Befestigung des Kopfbandes an den Endstücken benutzt man bisher komplizierte Laschen, welche die Endstücken verkomplizieren und die sowohl in der Produktion als auch in der Montage aufwendig sind.
- Die Tragbänder insgesamt mit ihrem Nähaufwand auch im Kreuzungsbereich stellen einen erheblichen Kostenfaktor dar und sind wenig für die automatisierte Produktion geeignet.
- Schliesslich ist die Innenausstattung für den Benutzer beim Gebrauch, insbesondere beim Verstellen oder Auswechseln von Teilen, nicht einfach zu handhaben.

### Aufgabe der Erfindung

Angesichts der zuvor geschilderten Nachteile der aus dem Stand der Technik vorbekannten Innenausstattung, liegt der Erfindung die Aufgabe zugrunde, diese Unvollkommenheiten zu überwinden und damit den Schutzhelm in seinen Gebrauchseigenschaften zu verbessern sowie zugleich eine effizientere Serienproduktion zu ermöglichen.

### Übersicht über die Erfindung

Die Innenausstattung eines Arbeitsschutzhelms, die innerlich einer äusseren Helmschale angeordnet ist, besteht zunächst aus einem flexiblen Kopfband, welches dazu bestimmt ist, den Schädel des Trägers umfangsseitig in der Horizontalebene zu umgeben. Das Kopfband ist vorzugsweise einteilig. Es setzt sich aus einer Nackenpartie, die vorzugsweise durch Überlappen seiner freien Enden in der Weite verstellbar ist,je einer sich symmetrisch beidseits an die Nackenpartie anschliessenden Seitenpartie und einer an die Seitenpartien anschliessenden und der Nackenpartie diametral gegenüber liegenden Stirnpartie zusammen. Zur Innenausstattung gehört ferner ein flexiblen, sternförmigen Tragband, welches dazu bestimmt ist, die Schädeldecke des Trägers zu überspannen. Das Tragband besteht aus mehreren Bandabschnitten und an den jeweils freien Enden der Bandabschnitte angebrachten Endstücken. Die Endstücken sind in an der Innenseite der Helmschale vorgesehenen Steckaufnahmen klemmend einsteckbar. Das Kopfband wird punktuell am Tragband, im Bereich der Endstücken, befestigt ist.

Das Charakteristische an der erfindungsgemässen Innenausstattung ist, dass an den Endstücken ein zur Innenseite gewandtes Fixierorgan vorhanden ist und sich vom Kopfband Laschen erstrecken, die ein zum Fixierorgan komplementäres Verbindungselement aufweisen, wodurch sich die Laschen lösbar unmittelbar an den Endstücken anhängen lassen.

Die nachfolgenden Merkmale betreffen vorteilhafte Ausgestaltungen der Innenausstattung:
Das Tragband ist ein einteiliges Kunststoff-Spritzteil mit spinnenförmiger Gestalt. Vom Kreuzungsbereich des Tragbandes, welches in der Mitte auf der Schädeldecke des Benutzers zu liegen kommt, erstrecken sich die Bandabschnitte armartig zu den Steckaufnahmen. Die Endstücken bilden an den Enden der Bandabschnitte Segmente des einteiligen Kunststoff-Spritzteils. Als Alternative besteht das Tragband aus zumindest zwei kreuzweise in der Helmschale geführten textilen Bandabschnitten. Die textilen Bandabschnitte überlappen sich im Kreuzungsbereich, welcher in der Mitte auf der Schädeldecke des Benutzers zu liegen kommt, lose oder miteinander verbunden. Die Bandabschnitte erstrecken sich armartig zu den Steckaufnahmen. Die Enden der textilen Bandabschnitte sind in den Endstücken umgossen, verschweisst oder verklebt. Das Kopfband ist mit den davon abgehenden Laschen ein einteiliges Kunststoff-Spritzteil.

Das Fixierorgan am Endstück ist eine sich vertikal erstreckende Nase mit T-Profil, dessen Querbalken an beiden Ausläufern hinterschnitten ist. Das Verbindungselement an der Lasche wird von einem sich horizontal erstreckenden Schlitz gebildet. Bei gegenseitiger Verdrehung zwischen Endstück und Lasche um 90° lässt sich das Fixierorgan durch das Verbindungselement stecken. Nach erneuter Verdrehung zwischen Endstück und Lasche um 90°, nun in montierter Position, übergreift das nasenförmige Fixierorgan mit seinem Querbalken durch das schlitzförmige Verbindungselement die Lasche.

Zwischen dem Endstück und der Steckaufnahme tritt mit zunehmender Einstecktiefe des Endstücks eine sich verstärkende Verklemmung durch eine Keilkontur ein. Am Endstück und in der Steckaufnahme sind zueinander komplementäre Rastkonturen vorhanden, welche die maximal eingesteckte Position des Endstücks lösbar arretieren. Auf der Innenseite der Helmschale sind vier gesichts-symmetrisch verteilte Steckaufnahmen vorhanden. Das Tragband weist an seinen Enden vier Endstücke auf und das Kopfband besitzt vier positionsgerecht zu den Steckaufnahmen angeordnete Laschen. Die Laschen erstrecken sich von der Oberkante des Kopfbandes, wobei zwei Laschen an der Stirnpartie ansetzen und zwei Laschen jeweils an Fortsätzen ansetzen, die an den Übergängen zwischen den Seitenpartien und der Nackenpartie abgehen.

Ein Schweissband kann partiell um das Kopfband gelegt werden und im Kopfband sind zur Erhöhung der Flexibilität und Begünstigung der Schweissabfuhr Luftlöcher vorgesehen. Zur Verstellung der Weite des Kopfbandes weist das erste Ende zumindest eine Rastnase und das zweite Ende ein Raster von Durchbrüchen auf. Vorzugsweise sind am ersten Ende zwei zueinander beabstandete Rastnasen angeordnet, die zugleich in das Raster eingreifen. Das zweite Ende, dem Raster vorgelagert, schliesst mit einer Schlaufe ab, durch welche das erste Ende durchsteckbar ist.

Die besonderen Vorteile der erfindungsgemässen Innenausstattung liegen, nach Erfüllung der durch die Aufgabe vorgegebenen Ziele, in der entscheidend verbesserten Benutzerfreundlichkeit, insbesondere beim Einstellen auf die individuelle Kopfanatomie. Schliesslich erlaubt die Weiterentwicklung eine effizientere Serienproduktion.

### Kurzbeschreibung der beigefügten Zeichnungen

Es zeigen:
- Figur 1-: einen kompletten Arbeitsschutzhelm nach dem Stand der Technik im perspektivischen Teilschnitt;
- Figur 2A-: eine Steckaufnahme an der Innenseite der Helmschale in Draufsicht, senkrecht zur Einsteckrichtung;
- Figur 2B -: die Steckaufnahme gemäss Figur 2A, mit Blick in Einsteckrichtung;
- Figur 3A-: ein einteiliges Tragband in Gestalt einer Spinne als Perspektivdarstellung;
- Figur 3B -: die Draufsicht auf das Tragband gemäss Figur 3A;
- Figur 3C -: ein Endstück am Tragband gemäss Figur 3A in der Draufsicht;
- Figur 3D -: das Endstück gemäss Figur 3C in der Seitenansicht;
- Figur 4A -: eine Steckaufnahme mit eingestecktem Endstück in der Draufsicht;
- Figur 4B -: die Darstellung gemäss Figur 4A mit Blick in Einsteckrichtung;
- Figur 4C -: eine Helmschale mit eingestecktem Tragband als Perspektivdarstellung;
- Figur 5A -: ein offenes Kopfband in der Draufsicht;
- Figur 5B -: das Kopfband gemäss Figur 5A, geschlossen, als Perspektivdarstellung;
- Figur 6A-: ein Endstück des Tragbandes mit einer Lasche des Kopfbandes verbunden in der Draufsicht;
- Figur 6B -: die Darstellung gemäss Figur 6A in der Seitenansicht;
- Figur 7A -: ein Endstück des Tragbandes mit einer Lasche des Kopfbandes verbunden, in einer Steckaufnahme, als Draufsicht;
- Figur 7B -: die Darstellung gemäss Figur 7A in der Seitenansicht; und
- Figur 7C-: eine Helmschale mit kompletter Innenausstattung, d.h. mit eingestecktem Tragband und daran befestigtem Kopfband als Perspektivdarstellung. Ausführungsbeispiel

Mit Bezug auf die beiliegenden Zeichnungen erfolgt nachstehend die detaillierte Beschreibung eines bevorzugten Ausführungsbeispiels zur erfindungsgemässen Innenausstattung.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 2A und 2B

An der Innenseite **10** der Helmschale **1** sind gesichts-symmetrisch Steckaufnahmen **20** angeordnet, z.B. vier an der Zahl. Die Steckaufnahme **20** ist von der Unterseite der Helmschale **1** zugänglich und wird von einem Paar von Rippen gebildet, die zur Helmschale hin einen Freiraum belassen, so dass ein Endstück **80** seitlich gefasst eingesteckt werden kann und zurückgehalten wird. In der Steckaufnahme **20** befindet sich eine Keilkontur **21**, welche mit zunehmender Einstecktiefe des Endstücks **80** eine intensivere Verklemmung bewirkt. In der Steckaufnahme **20** befinden sich ferner Rastkonturen **22** in Form von Erhebungen, welche die voll eingesteckte Position des Endstücks **80** wieder lösbar arretieren. Die Endstücken **80** an den Enden **71** der Bandabschnitte**70** bilden Segmente des einteiligen Kunststoff-Spritzteils.

### Figuren 3A bis 3D

Das flexible Tragband **7** - hier in seiner *ersten Alternative* in Gestalt eines spinnenförmigen, einteiligen Kunststoff-Spritzteils - besitzt vier vom zentralen Kreuzungspunkt **72** ausgehende Bandabschnitte **70**, an deren freien Enden **71** jeweils ein Endstück **80** sitzt. Das Endstück **80** besitzt ein zur Innenseite **10** der Helmschale **1** gewandtes Fixierorgan **81** in Gestalt einer vertikal erstreckenden Nase mit T-Profil, dessen Querbalken **82** an beiden Ausläufern hinterschnitten ist. Am Endstück **80**, oder diesem in Richtung des Bandabschnitts **70** vorgelagert, befinden sich Rastkonturen **83**, welche mit den Rastkonturen **22** an der Steckaufnahme **20** zusammenwirken, um die maximal eingesteckte Position des Endstücks **80** lösbar zu arretieren. Die Rastkonturen **83** haben hier die Form von Durchbrüchen, während die komplementären Rastkonturen **22** Erhebungen sind. Ein verbreitertes Oberteil am Endstück **80** limitiert die Einstecktiefe in die Steckaufnahme **20** und sorgt für einen ordentlichen Abschluss.

Als *zweite Alternative* besteht das Tragband **7** aus zumindest zwei kreuzweise in der Helmschale **1** geführten textilen Bandabschnitten **70** mit einem Kreuzungsbereich **72**, welcher in der Mitte auf der Schädeldecke des Benutzers zu liegen kommt. Im Kreuzungsbereich **72** überlappen sich die Bandabschnitte **70** lose oder miteinander verbunden. Die Bandabschnitte **70** erstrecken sich wiederum armartig zu den Steckaufnahmen **20**, wobei die Enden **71** der textilen Bandabschnitte **70** in den Endstücken **80** umgossen, verschweisst oder verklebt sind.

### Figuren 4A bis 4C

Im eingesteckten Zustand sitzen alle Endstücken **80** der Bandabschnitte **70** des Tragbandes **7** selbstklemmend in den Steckaufnahmen **20**, so dass das Tragband **7** sich in die Helmschale **1** hineinwölbend darin befestigt ist. Die nasenförmigen Fixierorgane **81**, zum Einhängen des Kopfbandes **3**, weisen in das Innere der Helmschale **1**. Die Rastkonturen **83** am Endstück **80** kommen mit den komplementären Rastkonturen **22** in der Steckaufnahme b in Eingriff. Die Keilkonturen **21** in den Steckaufnahmen **20** verhindern überdies das ungewollte Lösen der Endstücken **80** aus den Steckaufnahmen **20**.

### Figuren 5A und 5B

Das flexible Kopfband **3** - vorzugsweise ein einteiliges Kunststoff-Spritzteil - setzt sich aus einer Nackenpartie **30**, die vorteilhaft durch Überlappen seiner freien Enden **31,32** in der Weite verstellbar ist, je einer sich symmetrisch beidseits an die Nackenpartie **30** anschliessenden Seitenpartie **40** und einer an die Seitenpartien **40** anschliessenden, der Nackenpartie **30** diametral gegenüber liegenden Stirnpartie **50**, zusammen. Das Kopfband **3** besitzt vier positionsgerecht zu den Steckaufnahmen **20** angeordnete Laschen **60**, welche sich von der Oberkante des Kopfbandes **3** erstrecken. Zwei Laschen **60** setzen an der Stirnpartie **50** an und die beiden übrigen Laschen **60** sitzen jeweils an Fortsätzen **35**, die an den Übergängen zwischen den Seitenpartien **40** und der Nackenpartie **30** abgehen.

Zur Verbesserung der Trageigenschaften - bei schwerer körperlicher Arbeit oder Hitze - kann um das Kopfband **3** auch hier ein Schweissb and **34** partiell gelegt werden. Im Kopfband **3** sind zur Erhöhung der Flexibilität und Begünstigung der Schweissabfuhr Luftlöcher **33** vorgesehen. Zur Verstellung der Weite des Kopfbandes **3** hat das erste Ende **31** zumindest eine Rastnase **310** und das zweite Ende **32** ist mit einem Raster **320** aus systematischen Durchbrüchen versehen. Vorteilhaft sind am ersten Ende **31** zwei zueinander beabstandete Rastnasen **310** angeordnet, die zugleich in das Raster **320** eingreifen. Das zweite Ende **32** hat, dem Raster **320** vorgelagert, eine Schlaufe **321** abschliesst, durch welche das erste Ende **31** durchsteckbar ist.

### Figuren 6A und 6B

Ist eine Lasche **60** an ein Endstück **80** angehängt, so durchragt der Querbalken **82** des Fixierorgans **81** das schlitzförmige Verbindungselement **61** am Endstück **80**. Die Ausläufer des Querbalkens **82** sind hinterschnitten, so dass dort Freiraum zur Aufnahme der Dicke der Lasche **60** zur Verfügung steht. Bei gegenseitiger Verdrehung zwischen Endstück **80** und Lasche **60** um 90° lässt sich das Fixierorgan **81** durch das Verbindungselement **61** stecken. Nach erneuter Verdrehung zwischen Endstück **80** und Lasche **60** um 90°, nun in montierter Position, übergreift das nasenförmige Fixierorgan **81** mit seinem Querbalken **82** durch das schlitzförmige Verbindungselement **61** die Lasche **60**.

### Figuren 7A bis 7C

Im gebrauchsfertigen Zustand des Schutzhelms stecken die Endstücken **80** fest - aber wieder lösbar verkeilt - in den Steckaufnahmen **20** der Helmschale **1** und an den Endstücken **80** sind die Laschen **60** des Kopfbandes **3** ebenfalls wieder lösbar angehängt. Hierbei folgen die Laschen **60** zunächst dem in der Helmschale **1** aufwärts weisenden Verlauf der Bandabschnitte **70**, biegen sich dann aber zum Kopfband **3** hinüber. Mit vier Steckaufnahmen **20** und entsprechend vier Endstücken **80**, vier Bandabschnitten **70** und vier Laschen **60**, liegt zwar weniger Material am Kopf des Benutzers an, aber die Flexibilität der Innenausstattung garantiert einen soliden Sitz des Helms. Zugleich jedoch wird die Schweissbildung durch vermehrten Luftzutritt an die Kopfhaut des Benutzers verringert.

## Patentansprüche

1. Innenausstattung eines Arbeitsschutzhelms, die innerlich einer äusseren Helmschale (**1**) angeordnet ist, bestehend aus:
a) einem flexiblen Kopfband (**3**), welches dazu bestimmt ist, den Schädel des Trägers umfangsseitig in der Horizontalebene zu umgeben, das vorzugsweise einteilig ist und sich zusammensetzt aus:
aa) einer Nackenpartie (**30**), die vorzugsweise durch Überlappen seiner freien Enden (**31,32**) in der Weite verstellbar ist;
ab) je einer sich symmetrisch beidseits an die Nackenpartie (**30**) anschliessenden Seitenpartie (**40**); und
ac) einer an die Seitenpartien (**40**) anschliessenden und der Nackenpartie (**30**) diametral gegenüber liegenden Stirnpartie (**50**); und
b) einem flexiblen, sternförmigen Tragband (**7**), welches dazu bestimmt ist, die Schädeldecke des Trägers zu überspannen und sich zusammensetzt aus:
ba) Bandabschnitten (**70**); und
bb) an den jeweils freien Enden (**71**) der Bandabschnitte (**70**) angebrachten Endstücken (**80**); wobei
c) die Endstücken (**80**) in an der Innenseite (**10**) der Helmschale (**1**) vorgesehenen Steckaufnahmen (**20**) klemmend einsteckbar sind; und
d) das Kopfband (**3**) punktuell am Tragband (**7**), im Bereich der Endstücken (**80**), befestigt ist, dadurch gekennzeichnet, dass
e) an den Endstücken (**80**) ein zur Innenseite (**10**) gewandtes Fixierorgan (**81**) vorhanden ist; und
f) sich vom Kopfband (**3**) Laschen (**60**) erstrecken, die ein zum Fixierorgan (**81**) komplementäres Verbindungselement (**61**) aufweisen, wodurch sich die Laschen (**60**) lösbar direkt an den Endstücken (**80**) anhängen lassen.

2. Innenausstattung nach Anspruch 1, dadurch gekennzeichnet, dass
a) das Tragband (**7**) ein einteiliges Kunststoff-Spritzteil mit spinnenförmiger Gestalt ist;
b) vom Kreuzungsbereich (**72**) des Tragbandes (**7**), welches in der Mitte auf der Schädeldecke des Benutzers zu liegen kommt, sich die Bandabschnitte (**70**) armartig zu den Steckaufnahmen (**20**) erstrecken; und
c) die Endstücken (**80**) an den Enden (**71**) der Bandabschnitte (**70**) Segmente des einteiligen Kunststoff-Spritzteils bilden.

3. Innenausstattung nach Anspruch 1, dadurch gekennzeichnet, dass
a) das Tragband (**7**) aus zumindest zwei kreuzweise in der Helmschale (**1**) geführten textilen Bandabschnitten (**70**) besteht;
b) die textilen Bandabschnitte (**70**) sich im Kreuzungsbereich (**72**), welcher in der Mitte auf der Schädeldecke des Benutzers zu liegen kommt, lose oder miteinander verbunden überlappen;
c) sich die Bandabschnitte (**70**) armartig zu den Steckaufnahmen (**20**) erstrecken; und
d) die Enden (**71**) der textilen Bandabschnitte (**70**) in den Endstücken (**80**) umgossen, verschweisst oder verklebt sind.

4. Innenausstattung nach Anspruch 1, dadurch gekennzeichnet, dass das Kopfband (**3**) mit den davon abgehenden Laschen (**60**) ein einteiliges Kunststoff-Spritzteil ist.

5. Innenausstattung nach Anspruch 1, dadurch gekennzeichnet, dass
a) das Fixierorgan (**81**) am Endstück (**80**) eine sich vertikal erstreckende Nase mit T-Profil ist, dessen Querbalken (**82**) an beiden Ausläufern hinterschnitten ist;
b) das Verbindungselement (**61**) an der Lasche (**60**) ein sich horizontal erstreckender Schlitz ist;
c) bei gegenseitiger Verdrehung zwischen Endstück (**80**) und Lasche (**60**) um 90° sich das Fixierorgan (**81**) durch das Verbindungselement (**61**) stecken lässt;
d) nach erneuter Verdrehung zwischen Endstück (**80**) und Lasche (**60**) um 90°, nun in montierter Position, übergreift das nasenförmige Fixierorgan (**81**) mit seinem Querbalken (**82**) durch das schlitzförmige Verbindungselement (**61**) die Lasche (**60**).

6. Innenausstattung nach Anspruch 1, dadurch gekennzeichnet, dass
a) zwischen dem Endstück (**80**) und der Steckaufnahme (**20**) mit zunehmender Einstecktiefe des Endstücks (**80**) eine sich verstärkende Verklemmung durch eine Keilkontur (**21**) eintritt; und
b) am Endstück (**80**) und in der Steckaufnahme (**20**) zueinander komplementäre Rastkonturen (**83,22**) vorhanden sind, welche die maximal eingesteckte Position des Endstücks (**80**) lösbar arretieren.

7. Innenausstattung nach einem der Ansprüche 1 bis 6, dadurch gekennzeichnet, dass
a) auf der Innenseite (**10**) der Helmschale (**1**) vier gesichts-symmetrisch verteilte Steckaufnahmen (**20**) vorhanden sind;
b) das Tragband (**7**) an seinen Enden (**71**) vier Endstücke (**80**) aufweist; und
c) das Kopfband (**3**) vier positionsgerecht zu den Steckaufnahmen (**20**) angeordnete Laschen (**60**) besitzt.

8. Innenausstattung nach Anspruch 7 , dadurch gekennzeichnet, dass
a) die Laschen (**60**) sich von der Oberkante des Kopfbandes (**3**) erstrecken;
b) zwei Laschen (**60**) an der Stirnpartie (**50**) ansetzen; und
c) zwei Laschen (**60**) jeweils an Fortsätzen (**35**) ansetzen, die an den Übergängen zwischen den Seitenpartien (**40**) und der Nackenpartie (**30**) abgehen.

9. Innenausstattung nach einem der Ansprüche 1 bis 8, dadurch gekennzeichnet, dass
a) ein Schweissband (**34**) partiell um das Kopfband (**3**) gelegt werden kann;
b) im Kopfband (**3**) zur Erhöhung der Flexibilität und Begünstigung der Schweissabfuhr Luftlöcher (**33**) vorgesehen sind; und
c) zur Verstellung der Weite des Kopfbandes (**3**) das erste Ende (**31**) zumindest eine Rastnase (**310**) und das zweite Ende (**32**) ein Raster (**320**) von Durchbrüchen aufweist.

10. Innenausstattung nach Anspruch 9, dadurch gekennzeichnet, dass
a) am ersten Ende (**31**) zwei zueinander beabstandete Rastnasen (**310**) angeordnet sind, die zugleich in das Raster (**320**) eingreifen; und
b) das zweite Ende (**32**), dem Raster (**320**) vorgelagert, mit einer Schlaufe (**321**) abschliesst, durch welche das erste Ende (**31**) durchsteckbar ist.
